# EUROPÄISCHE PATENTSCHRIFT

(11) **EP 1 415 037 B1**
(45) Veröffentlichungstag und Bekanntmachung des Hinweises auf die Patenterteilung: **24.05.2006**
(21) Anmeldenummer: 02764679.3
(22) Anmeldetag: 12.07.2002
(51) Int. Cl.: D21F 3/02

(54) **FLEXIBLER PRESSMANTEL UND SCHUHPRESSWALZE MIT EINEM SOLCHEN FLEXIBLEN PRESSMANTEL**
FLEXIBLE PRESS JACKET AND SHOE PRESS ROLL COMPRISING SUCH A FLEXIBLE PRESS JACKET
GAINE DE COMPRESSION FLEXIBLE ET CYLINDRE DE PRESSE A SABOT DOTE D'UNE GAINE DE COMPRESSION FLEXIBLE DE CE TYPE

(30) Priorität: 06.08.2001 DE 10138526
(43) Veröffentlichungstag der Anmeldung: 06.05.2004
(73) Patentinhaber: Voith Paper Patent GmbH, 89522 Heidenheim (DE)
(72) Erfinder: MATUSCHCZYK, Uwe, 73312 Geislingen (DE); MESCHENMOSER, Andreas, 88263 Horgenzell (DE); GRABSCHEID, Joachim, 89547 Gerstetten (DE); SCHÜTTE, Andreas, 89518 Heidenheim (DE)
(86) Internationale Anmeldenummer: PCT/EP2002/007762
(87) Internationale Veröffentlichungsnummer: WO 2003/014469

(56) Entgegenhaltungen:
- DE-A- 3 338 487
- DE-U- 29 702 362
- US-A- 4 861 434
- US-A- 5 011 578

## Beschreibung

Die vorliegende Erfindung betrifft einen flexiblen Pressmantel, der für eine Schuhpresswalze bestimmt ist. Eine solche Schuhpresswalze dient zum Entwässern oder Glätten einer laufenden Faserstoffbahn, insbesondere Papier- oder Kartonbahn. Der flexible Pressmantel umfasst eine Kunststoffschicht, vorzugsweise aus Polyurethan und als Verstärkung eine in die Kunststoffschicht eingebettete ("herkömmliche") Armierung. Die Armierung kann als ein Gewebe ausgebildet sein; bevorzugt wird jedoch ein sogenanntes Gelege, welches achsparallele Längsfäden und eingewickelte Umfangsfäden umfasst. Die Umfangsfäden können auf der Außenseite der Längsfäden in die Kunststoffschicht eingewickelt sein (siehe EP 0330680 = US 5134010, PH 04378). Die umgekehrte Anordnung ist jedoch ebenfalls möglich (siehe WO 95/29293, Tamfelt).

Zum Stand der Technik wird auf die folgenden weiteren Druckschriften hingewiesen:
D1: DE 3546650 C2, (PH 04164A),
D2: DE 29702362, (PH 10287),
D3: DE 19633543, (PH 10368),
D4: DE 3338487,
D5: US 5011578.

Bekanntlich umfasst eine Schuhpresswalze einen stationären Tragkörper. Auf diesem sind für den flexiblen Pressmantel zwei Manteltragscheiben drehbar gelagert. Außerdem ist am Tragkörper ein radial verschiebbarer Pressschuh angeordnet, der den umlaufenden Pressmantel an eine Gegenwalze anpressen kann, zur Bildung eines in Bahnlaufrichtung verlängerten Pressspaltes. Wichtig ist, dass der Pressmantel und die Manteltragscheiben zusammen mit dem Tragkörper einen geschlossenen, flüssigkeitsdichten Innenraum begrenzen.

Gemäß Druckschrift D1 ist zum Erzielen einer flüssigkeitsdichten Verbindung zwischen dem Pressmantel-Endbereich und einer der Manteltragscheiben vorgesehen, den Endbereich radial nach innen umzubiegen und mit Hilfe von Spannelementen gegen die äußere Stirnseite der Manteltragscheibe anzupressen.

Diese Anordnung hat sich in der Praxis bewährt. Nachteilig ist jedoch, dass man in der Randzone des Pressmantels eine Vielzahl von Ausnehmungen vorsehen muss, zwischen denen Zungen erhalten bleiben. Manchmal bereitet es auch Schwierigkeiten, einen möglichst exakten Rundlauf des Pressmantels zu erzielen.

Gemäß den Figuren 3 und 4 der Druckschrift D2 hat man versucht, das in D1 beschriebene Verformen des Pressmantel-Endbereiches zu vermeiden. Jedes der beiden Pressmantel-Endbereiche behält die normale zylindrische Form, so dass das Herstellen von Ausnehmungen und Zungen entfällt. Vorgesehen ist, den zylindrischen Pressmantel-Endbereich zwischen einen innenliegenden spreizbaren (d.h. im Durchmesser vergrößerbaren) Spreizring und einen Außenring einzuspannen. Ein solcher Außenring ist jedoch häufig störend, weil das Austauschen eines abgenutzten Pressmantels gegen einen neuen Pressmantel umständlicher ist.

Gemäß den Figuren 2 bis 4 der Druckschrift D3 ist in der Aussenmantelfläche einer Manteltragscheibe eine ringförmige Umfangsnut vorgesehen, in die der Ringbereich des Pressmantels gepresst wird, und zwar mittels eines Spannbandes oder mittels mehrerer Windungen eines hochfesten Fadens oder mittels eines Schrumpfringes. Wenn eine gemäß Figur 1 vorgesehene Abdeckung weggelassen wird, dann ist kein störender Außenring vorhanden. Trotzdem konnte sich diese bekannte Lösung in der Praxis nicht durchsetzen.

Die D4 offenbart einen aus Kunststoff bestehenden Pressmantel, dessen Endbereiche einen verdickten Wulst aufweist, dessen Innendurchmesser kleiner als der Innendurchmesser des übrigen Pressmantels, und der den Pressmantel dazu geeignet macht, auf der Außenmantelfläche eines drehbaren Tragelements einer Schuhpresswalze befestigt zu werden.
Die D5 offenbart eine Schuhpresswalze mit einem flexiblen Pressmantel, dessen Endbereiche jeweils mittels einer Klemmvorrichtung auf der Außenmantelfläche eines an einem drehbaren Tragelement befestigten Montagering befestigt sind.

Der vorliegenden Erfindung liegt die Aufgabe zugrunde, einen flexiblen Pressmantel der eingangs genannten Bauart derart weiter zu entwickeln, dass möglichst viele der nachfolgenden Forderungen erfüllt werden:
a) das Herstellen von Ausnehmungen und Zungen im Pressmantel-Endbereich soll überflüssig sein;
b) das Montieren des Pressmantel-Endbereiches an die jeweilige Manteltragscheibe soll mit möglichst geringem Arbeitsaufwand durchführbar sein; wenn dieser Montagevorgang innerhalb der Papiermaschine stattfindet, ist zu berücksichtigen, dass in vielen Fällen der zur Verfügung stehende Montageraum an den beiden Walzenenden sehr beengt ist;
c) es soll ein möglichst präziser Rundlauf des fertigmontierten Pressmantels erzielbar sein;
d) die Außenmantelfläche des Pressmantels soll frei sein von Befestigungselementen, z.B. Außenringen.

Diese Aufgabe wird gemäß der Erfindung im Prinzip dadurch gelöst, dass der flexible Pressmantel in wenigstens einem seiner beiden Endbereiche eine zusätzliche Verstärkung gemäß dem Anspruch 1 oder 13 aufweist. Dadurch werden in dem Endbereich die Zugfestigkeit und die Zugsteifigkeit in Umfangsrichtung gegenüber bisher derart erhöht, dass ein Einklemmen des Pressmantel-Endbereiches zwischen zwei Bauelementen nicht mehr erforderlich ist. Vielmehr ist der erfindungsgemäße Pressmantel dazu geeignet, ohne Zuhilfenahme eines Außenringes, eines Spannbandes, Spannfadens oder dergleichen, auf der Außenmantelfläche eines drehbaren, zur Manteltragscheibe gehörenden Tragelements befestigt zu werden. Im günstigsten Falle ist die Anordnung zur Befestigung des Pressmantels auf dem genannten Tragelement völlig frei von irgendwelchen Befestigungselementen, die der Mantelaußenfläche zugeordnet sein würden.

Dank der Erfindung gelingt es, mehrere Vorteile zu erzielen: Die Form des Pressmantel-Endbereiches verbleibt vollkommen oder zumindest angenähert zylindrisch. Mit anderen Worten: Beim Montieren des Pressmantels ist eine Verformung des Preßmantel-Endbereiches nicht erforderlich; somit entfällt auch die Notwendigkeit der Herstellung von Ausnehmungen und Zungen. Das Zusammenfügen des Pressmantel-Endbereiches mit einem radial äußeren Teil oder Bereich der Manteltragscheibe kann in gleicher Weise oder zumindest in sehr ähnlicher Weise erfolgen wie das Zusammenfügen zweier metallischer Bauteile. Somit kann das Montieren des Pressmantels auf den Manteltragscheiben in einfacherer Weise als bisher erfolgen, nämlich mit geringerem Arbeitsaufwand als bisher, so dass, falls erforderlich, auch ein Ungeübter mit der Montagearbeit betraut werden kann. Ein weiterer wichtiger Vorteil besteht darin, dass kein (mit dem Pressmantel rotierender) Außenring erforderlich ist. Ebenso entfallen die gemäß D1 erforderlichen Spannelemente; dies erleichtert das Arbeiten in beengten Platzverhältnissen innerhalb der Papiermaschine.

Vorzugsweise hat der Pressmantel-Endbereich eine gleichbleibende Dicke, gemessen entlang von achsparallelen Mantellinien. In der Regel ist somit an einem fertigmontierten Pressmantel nicht nur die Außenmantelfläche sondern auch die Innenmantelfläche des (die zusätzliche Verstärkung aufweisenden) Pressmantel-Endbereiches zylindrisch (Anspruch 2). Hiervon kann jedoch, falls erforderlich, abgewichen werden. Es kann nämlich vorteilhaft sein, die Innenmantelfläche des Pressmantel-Endbereiches schwach konisch auszuführen, mit in Richtung nach außen oder nach innen zunehmendem Innendurchmesser (Anspruch 3). Das Befestigen des Pressmantel-Endbereiches auf irgend ein ringförmiges, zur Manteltragscheibe gehörendes Tragelement (oder unmittelbar auf die Tragscheibe) kann hierdurch erleichtert werden. In beiden Fällen kann es vorteilhaft sein, ein im Durchmesser vergrößerbares, also spreizbares Tragelement vorzusehen. Jedoch ist auch die Verwendung eines nicht spreizbaren Ringes möglich, z.B. eines Montageringes, der außerhalb der Schuhpresswalze in einen nachzurüstenden neuen Pressmantel eingesetzt wird (siehe DE 101 38 527.7).

In den Ansprüchen 4 bis 12 und 14 bis 17 sind unterschiedliche Ausführungsformen der zusätzlichen Verstärkung angegeben. Alle diese Maßnahmen haben zum Ziel, die Dehnbarkeit in Umfangsrichtung des Pressmantel-Endbereiches gegenüber bisher zu reduzieren.

Gemäß den Ansprüchen 18 bis 26 wird Schutz beansprucht auch für eine vollständige Schuhpresswalze mit einem gemäß der Erfindung ausgebildeten flexiblen Pressmantel. Dabei kann zumindest eine der beiden Manteltragscheiben auf die eine oder die andere Weise an den erfindungsgemäß ausgebildeten Pressmantel-Endbereich angepasst sein. Einzelheiten sind weiter unten im Rahmen der Figurenbeschreibung erläutert.

Ausführungsbeispiele der Erfindung sind nachfolgend anhand der Zeichnung beschrieben.
Die Figur 1 ist ein Teillängsschnitt durch eine Schuhpresswalze mit einem erfindungsgemäßen flexiblen Pressmantel.
Die Figur 2 ist eine Teilansicht eines zu der Schuhpresswalze gehörenden Spreizringes.
Die Figuren 3 bis 6 zeigen Varianten zu Fig. 1.
Die Figuren 7 bis 13 zeigen verschiedene Abwandlungen des Pressmantel-Endbereiches im Längsschnitt.
Die Figur 14 zeigt das Verfahren zur Herstellung eines Pressmantels auf der Außenmantelfläche eines Gießzylinders.
Die Figur 15 zeigt den gemäß Figur 14 hergestellten Pressmantel im fertig montierten Zustand.

Die Figur 1 zeigt von einer Schuhpresswalze nur einen der beiden Endbereiche des flexiblen Pressmantels 10 und dessen Befestigung auf einer drehbaren Manteltragscheibe 20. Diese ist in bekannter Weise mittels eines Wälzlagers 21 auf einem nicht sichtbaren Tragkörper gelagert. Ebenfalls nicht dargestellt ist ein Pressschuh, mit dessen Hilfe der Pressmantel 10 an eine Gegenwalze gepresst werden kann. Diese und weitere bekannte Einzelheiten einer Schuhpresseinrichtung sind ersichtlich beispielsweise aus DE 19522761 (PH 10178).

Der Pressmantel 10 besteht im wesentlichen aus einer Kunststoffschicht 30, z.B. aus Polyurethan, mit einer darin als Verstärkung eingebetteten herkömmlichen Armierung; die letztere umfasst in bekannter Weise achsparallele Längsfäden 31 und darauf gewickelte Umfangsfäden 32. Die Dicke d des Pressmantels 10 ist so gewählt, dass innerhalb der Presszone P Rillen oder Sackbohrungen 33 vorgesehen werden können. Im Endbereich E hat der Pressmantel 10 im wesentlichen die gleiche Dicke d wie in der Presszone P. Im Endbereich E sind als zusätzliche Verstärkung (d. h. zusätzlich zu der herkömmlichen Armierung 31, 32) zusätzliche Umfangsfäden 34 von höchstmöglicher Zugfestigkeit und Zugsteifigkeit (hoher E-Modul) in die Kunststoffschicht 30 eingebettet.

Diese Umfangsfäden 34 bilden gemäß der Erfindung eine zusätzliche Armierung, hergestellt aus hochfesten Kunststoff- oder Metall-Fäden oder -Drähten. Verglichen mit den Umfangsfäden 32 der herkömmlichen Armierung können die zusätzlichen Umfangsfäden oder -drähte 34 einen größeren Faden-Durchmesser aufweisen und/oder aus einem Werkstoff gebildet sein, der eine höhere Zugfestigkeit und insbesondere einen höheren E-Modul aufweist (z.B. Kevlar). Es ist aber auch möglich, für die Fäden 32 und 34 den gleichen Durchmesser und/oder den gleichen Werkstoff zu wählen, vorzugsweise einen Werkstoff mit relativ hohem E-Modul. Auch die Kunststoffschicht kann aus einem Werkstoff mit erhöhtem E-Modul gebildet sein. Zwischen dem Endbereich E und der Presszone P kann der Pressmantel 10 eine Zone geringerer Dicke aufweisen, um seine Flexibilität gerade dort zu erhöhen, wo im Betrieb eine erhöhte Verformung stattfindet.

Die Manteltragscheibe 20 umfasst einen angeformten Bund 22 und einen daran angeschraubten Verlängerungsring 23. Bund 22 und Ring 23 umgreifen das Wälzlager 21 und tragen auf ihrer Außenseite einen axial verschiebbaren Klemmring, der als Ringkolben 24 ausgebildet ist. Die drei genannten Bauteile 22, 23 und 24 sind so geformt, dass zwischen ihnen ein Ringraum 25 gebildet ist, der mit einem Druckmittel beaufschlagbar ist. Dadurch kann der Ringkolben 24 hydraulisch oder pneumatisch parallel zur Walzenachse nach außen verschoben werden. Zur Abdichtung des Ringraumes 25 dienen Dichtringe 26.

Zur Verbindung des Pressmantels 10 mit der Manteltragscheibe 20 ist ein Spreizring 27 vorgesehen. Dieser hat eine zylindrische, falls erforderlich mit Ausnehmungen versehene Außenmantelfläche, welche in die zylindrische Innenmantelfläche des Preßmantel-Endbereiches E eingreift. Der Spreizring 27 hat eine konische Innenmantelfläche, die mit einer konischen Außenumfangsfläche des Ringkolbens 24 zusammenwirkt. Bei einem axialen Verschieben des Ringkolbens 24 (in Figur 1 nach links) erfolgt ein Aufweiten des Spreizringes 27 (der axial an der Manteltragscheibe 20 anliegt) und somit eine sichere, flüssigkeitsdichte Verbindung des Pressmantels 10 mit der Manteltragscheibe 20. Dank der zusätzlichen Armierung 34 wird am Pressmantel-Endbereich kein äußerer Klemmring mehr benötigt.

Das axiale Verschieben des Ringkolbens 24 kann auch mit Hilfe von Schrauben (angedeutet bei 28) erfolgen. Derartige Schrauben 28 können auch zum axialen Fixieren des Ringkolbens 24 benutzt werden, nachdem der Ringkolben hydraulisch oder pneumatisch verschoben worden ist. Die Figur 2 zeigt den Spreizring 27 von außen. Seine Spreizbarkeit erhält dieser Ring durch abwechselnd von beiden Seiten eingearbeitete Schlitze 29, in denen ein hochelastischer Füllstoff vorgesehen ist, damit die nötige hermetische Abdichtung des Walzen-Innenraumes gesichert ist.

Die Figur 3 unterscheidet sich von Figur 1 dadurch, dass im Endbereich E an den Pressmantel 10' ein radial nach innen ragender Wulst 30A vorgesehen ist, der in eine Eindrehung des Spreizringes 27' passt. Hierdurch wird die Genauigkeit des axialen Fixierens des Pressmantels 10' an der Tragscheibe 20 erhöht.

Der Pressmantel 10A des in Figur 4 dargestellten Ausführungsbeispieles ist nahezu identisch mit demjenigen der Figur 1; nur die Länge E' des Pressmantels-Endbereiches wurde etwas vergrößert, entsprechend der größeren axialen Länge des Spreizringes 27A. Die Manteltragscheibe 20A hat wiederum einen Bund 22A zur Aufnahme des Wälzlagers 21. Zwischen dem Bund 22A und dem Spreizring 27A befindet sich ein einfacher Klemmring 24A. Dieser wird allein mit Hilfe von Schrauben 28 axial in Richtung nach außen verschoben, wobei er mit seiner konischen Außenmantelfläche, die mit einer konischen Innenmantelfläche des Spreizringes 27A zusammenwirkt, den Außendurchmesser des Spreizringes vergrößert, um eine sichere Verbindung mit dem Pressmantel 10A herzustellen. Am Spreizring 27A ist ein Bund 27B angeformt, der wiederum das genaue axiale Fixieren des Pressmantels an der Tragscheibe 20A erleichtert.

Bei einer erfindungsgemäßen Schuhpresswalze können beide Walzenenden gemäß Figur 1 ausgebildet sein. Eine andere Möglichkeit besteht darin, das eine Walzenende einer Schuhpresswalze gemäß Figur 1 oder Figur 3 zu gestalten, das andere Walzenende dagegen gemäß Figur 4 oder gemäß den nachfolgend beschriebenen Figuren 5 oder 6.

Der Pressmantel 10B des in Figur 5 dargestellten Ausführungsbeispieles unterscheidet sich von dem Pressmantel 10A der Figur 4 nur dadurch, dass die Innenmantelfläche im Endbereich nicht durchgehend zylindrisch sondern von außen her ein stückweit schwach konisch ist, mit von außen nach innen abnehmendem Innendurchmesser.

Dies erleichtert das Einsetzen eines Montageringes 40, der eine entsprechende konische Außenmantelfläche aufweist. Das Einsetzen dieses Ringes 40 (und das Befestigen desselben im Pressmantel 10B z. B. mittels Klebstoff) erfolgt vorzugsweise außerhalb der Schuhpresswalze, also vor dem Entfernen eines abgenutzten und zu ersetzenden Pressmantels. Für das Befestigen des den Pressmantel 10B tragenden Montageringes 40 auf der Manteltragscheibe 20B ist folgendes vorgesehen: Die Außenmantelfläche der Manteltragscheibe 20B ist bei 41 abgesetzt. Einen entsprechenden Absatz hat die Innenmantelfläche des Verstärkungsringes 40, wobei (im dargestellten Beispiel) in axialer Richtung von innen nach außen auf einen relativ kleinen Innendurchmesser D ein größerer Innendurchmesser folgt. Hierdurch kann man den Pressmantel 10B zusammen mit dem vormontierten Montagering 40 in Richtung des Pfeiles P über den gesamten (nicht dargestellten) stationären Tragkörper hinweg auf die Manteltragscheibe 20B aufschieben. Dies ist möglich dank der Tatsache, dass der genannte relativ kleine Innendurchmesser D des Ringes 40 noch etwas größer ist als die Außenabmessungen des stationären Tragkörpers einschließlich des Pressschuhes und weiterer Zubehörteile. Zum Verschrauben des Ringes 40 mit der Manteltragscheibe 20B ist folgendes vorgesehen: Eine Buchse 42 ist drehbar in einer Bohrung der Manteltragscheibe 20B gelagert. An das innere Ende der Buchse 42 ist ein Nasenflansch 43 angeformt; in das äußere Ende ist ein radialer Stift 44 eingesetzt. In der dargestellten Position der Buchse 42 greift die Nase des Nasenflansches 43 am inneren Ende des Ringes 40 an. Durch Verdrehen der Buchse 42 lässt die Nase jedoch den Verstärkungsring beim Einführen in Richtung des Pfeiles P passieren. Zum Fixieren des Montageringes 40 (zusammen mit dem Pressmantel 10B) an der Manteltragscheibe 20B mit Hilfe des genannten Nasenflansches 43 ist eine Schraube 28 vorgesehen. Es versteht sich, dass mehrere solche Anordnungen über den Umfang der Manteltragscheibe 20B verteilt sind.

Die Figur 6 zeigt eine vereinfachte Alternative zu Figur 5. Der Montagering 40' hat hier eine glatte Innenmantelfläche (ohne den in Fig. 5 gezeigten Absatz 41); außerdem ist die Buchse 42 entfallen. Das Verschrauben des Montageringes 40' mit der Manteltragscheibe 20' erfolgt mittels einfacher Stiftschrauben 45. Bei dieser Konstruktion wird man jedoch im allgemeinen einen kleineren Innendurchmesser D' des Montageringes 40' benötigen als in Figur 4. Damit beim Einziehen des Pressmantels der Montagering 40' dennoch den stationären Tragkörper mit seinen Zubehörteilen passieren kann, kann es erforderüch werden, einige dieser Zubehörteile am Tragkörper beweglich anzuordnen; siehe die parallele Patentanmeldung DE 101 38 527.7.

Für das Befestigen des Pressmantels 10C auf dem Montagering 40' ist folgendes vorgesehen: Der Montagering hat eine sich in Richtung nach außen verjüngende konische Außenmantelfläche. Außerdem sind im Pressmantel-Endbereich E" die Umfangsfäden 32A und/oder 34A mit erhöhter Vorspannung eingewickelt, so dass der Endbereich E" sich ebenfalls in Richtung nach außen konisch verjüngt. Das Befestigen des Pressmantels 10C auf dem Montagering 40' erfolgt ähnlich dem Befestigen eines Fahrzeugreifens auf seiner Radfelge.
Die Pressmantel-Ausführung mit unter erhöhter Vorspannung eingewickelten Umfangsfäden kann auch kombiniert werden mit einem Montagering, dessen Außenmantelfläche zylindrisch ist.

Die Figur 7 zeigt einen gegenüber Figur 1 abgewandelten Pressmantel 11, dessen herkömmliche Armierung (abweichend von Figur 1) außerhalb der Umfangsfäden 32 angeordnete achsparallele Längsfäden 35 aufweist (entsprechend WO '293). Als zusätzliche Armierung sind Umfangsfäden 36 vorgesehen, die vorzugsweise von innen her an die herkömmliche Armierung 32, 35 angewickelt sind. Alternativ hierzu oder zusätzlich können zur weiteren Verstärkung des Pressmantel-Endbereiches Umfangsfäden 36' vorgesehen werden, die von außen auf die herkömmliche Armierung 32, 35 aufgewickelt sind.
Der in Figur 8 dargestellte Pressmantel 12 weist als herkömmliche Armierung ein Gewebe 37 auf. Als zusätzliche Armierung des Pressmantel-Endbereiches sind Umfangsfäden 38 vorgesehen, die von außen auf das Gewebe 37 aufgewickelt sind. Alternativ hierzu oder zusätzlich können radial innen angeordnete Umfangsfäden 38' vorgesehen werden.

Bei den Ausführungsbeispielen gemäß den Figuren 7 und 8 können beide Pressmantel-Endbereiche gleich ausgebildet sein. Dagegen kann die in Figur 9 dargestellte Variante nur an einem der beiden Pressmantelenden vorgesehen werden. Dies ergibt sich aus dem Herstellverfahren gemäß EP 0330680 (Herstellung des Pressmantels auf der Außenseite eines Gießzylinders). Im einzelnen zeigt die Figur 9 einen Pressmantel 13, dessen herkömmliche Armierung 31, 32 derjenigen des in Figur 1 dargestellten Pressmantels 10 entspricht. Der dargestellte Endbereich des Pressmantels 13 hat (ähnlich Figur 3) eine radial nach innen ragende Verdickung 30A. Darin befindet sich eine zusätzliche Armierung, die als Gewebe oder (wie dargestellt) als Gelege ausgebildet sein kann, umfassend achsparallele Längsfäden 39 und darauf aufgewickelte Umfangsfäden 39'. Zusätzlich kann eine (nicht dargestellte) radial nach außen ragende Verdickung vorgesehen sein, ähnlich derjenigen von Fig. 1 oder 3.

Die Figur 10 zeigt einen erfindungsgemäßen Pressmantel 50, dessen Endbereich keine Verdickung aufweist. Hier ist die zusätzliche Verstärkung dadurch gebildet, dass die Umfangsfäden 32' im Endbereich dichter gewickelt sind als die außerhalb des Endbereiches befindlichen Umfangsfäden 32. Die Umfangsfäden 32 und 32' können aus dem gleichen Werkstoff bestehen. Als Alternative hierzu können die Umfangsfäden 32' aus einem Werkstoff mit erhöhtem E-Modul gebildet sein. Zusätzlich kann im Endbereich die Kunststoffschicht 30 aus einem Werkstoff mit erhöhtem E-Modul hergestellt werden.

Die Figuren 11 bis 15 zeigen Ausführungsformen des erfindungsgemäßen Pressmantels, bei denen als zusätzliche Verstärkung in den Endbereich des Pressmantels ein Verstärkungsring (aus Kunststoff oder Metall) integriert ist. Gemäß Fig. 11 ist die Dicke d des axial äußeren Bereiches 52 des Verstärkungsringes 51 im wesentlichen gleich groß wie oder größer als die Dicke des Endbereiches E des Pressmantels 10 der Fig. 1. Der axial innere Bereich 53 ist wesentlich dünner und überlappt das Ende des zunächst in herkömmlicher Weise (EP '680) hergestellten Pressmantels 54 mit seiner herkömmlichen Armierung 31, 32. Das Fixieren des Ringes 51 erfolgt durch Aufgießen einer zusätzlichen Kunststoffschicht 55 und gleichzeitiges Einwickeln zusätzlicher Umfangsfäden 56. Das Befestigen des Pressmantels 54 an der Manteltragscheibe kann erfolgen wie in Fig. 1 oder 4 oder mittels Schrauben, welche in axialer Richtung direkt in den Verstärkungsring 51 eingreifen (siehe Gewindebohrung 59).

Die Figur 12 unterscheidet sich von Figur 11 dadurch, dass der Verstärkungsring 51A in seinem axial äußeren Bereich dünner ist als die Dicke d des fertigen Pressmantel-Endbereiches, und dass er auf seiner ganzen Länge von der zusätzlichen Kunststoffschicht 55A mit zusätzlichen Umfangsfäden 56 umhüllt ist.

Die Figur 13 zeigt den Endbereich eines gemäß WO '293 hergestellten Pressmantels 60 mit Verstärkungsring 61. Schematisch dargestellt ist ein Gießzylinder 62 mit seiner Innenmantelfläche 63. Zunächst dient - bei der Herstellung des Pressmantels 60 - der am Gießzylinder 62 befestigte Verstärkungsring 61 zum Aufspannen der Längsfäden 64. Danach erfolgt das Gießen der Kunststoffschicht 65, wobei gleichzeitig die Umfangsfäden 66 von innen her an die Längsfäden 64 und an den Verstärkungsring 61 angewickelt werden. Zum Befestigen des Pressmantels 60 an einer (nicht dargestellten) Manteltragscheibe hat der Verstärkungsring 61 einen radial nach innen ragenden Flansch 67. Alternativ könnte ein nach außen ragender Flansch 68 vorgesehen werden.

Die Figur 14 zeigt das Herstellverfahren eines Pressmantels 70 mit Verstärkungsringen 71 und 72. Das Herstellverfahren entspricht demjenigen der EP '680, mit einem Gießzyünder 73, auf dessen Mantelaußenfläche die Herstellung stattfindet. Abweichend von EP '680 sind anstelle von Spannringen die Verstärkungsringe 71 und 72 vorgesehen, die anfangs zum Aufspannen der Längsfäden 74 dienen, die aber nach dem Aufgießen der Kunststoffschicht 75 und dem gleichzeitigen Aufwickeln der Umfangsfäden 76 Bestandteil des Pressmantels 70 bleiben. Das sichere Fixieren der Verstärkungsringe 71 und 72 im Pressmantel 70 gelingt dadurch, dass die Längsfäden 74 (wie aus EP '680 bekannt) mäanderförming durch die Verstärkungsringe 71, 72 gezogen und danach gespannt werden, außerdem dadurch, dass die Umfangsfäden 76 mit einer gewissen Vorspannung auf die Verstärkungsringe aufgewickelt werden. Die Figur 14 zeigt noch wie die Gießdüse 77 während des Gießvorgangs vom einen zum anderen Ende des Gießzylinders 73 wandert, während dieser gleichzeitig rotiert.

Der eine Verstärkungsring 71 hat einen radial nach innen ragenden Flansch 71 a, der an einer Stirnseite des Gießzylinders 73 anliegt. Der andere Verstärkungsring 72 hat einen radial nach außen ragenden Flansch 72a, in den Spannschrauben 78 zum Spannen der Längsfäden 74 eingreifen.

Die Figur 15 zeigt den gemäß Fig. 14 hergestellten Pressmantel 70 im fertig auf Manteltragscheiben 79 und 80 montierten Zustand. Dabei dienen die Flansche 71a und 72a zum Befestigen des Pressmantels an den Tragscheiben, jeweils mit Hilfe von Schrauben 81, 82. Jeder der beiden Verstärkungsringe 71, 72 ist auf einer Außenmantelfläche seiner Manteltragscheibe zentriert. Um das in axialer Richtung (Pfeil P) erfolgende Einziehen des Pressmantels 70 zu erleichtern, ist der Durchmesser der Außenmantelfläche der (in Fig. 15) linken Tragscheibe 79 kleiner als derjenige der rechten Tragscheibe 80. Dementsprechend ist in Fig. 14 der Gießzylinder 73 bei 83 etwas abgesetzt.

## Patentansprüche

1. Flexibler Pressmantel (10), der für eine - zum Entwässern oder Glätten einer laufenden Faserstoffbahn dienende - Schuhpresswalze bestimmt ist und der eine Kunststoffschicht (30) und als Verstärkung eine darin eingebettete, ein Gewebe (37) oder ein "Gelege" umfassende "herkömmliche" Armierung (31, 32) aufweist, wobei das Gelege achsparallele Längsfäden (31) und Umfangsfäden (32) umfasst, **dadurch gekennzeichnet, dass**
der Pressmantel (10) zumindest in wenigstens einem seiner beiden Endbereiche (E) eine zusätzliche Verstärkung, eine zusätzliche, in die Kunststoffschicht (30) eingebettete Armierung (34, 36, 38, 39') umfassend, aufweist, die den Pressmantel dazu geeignet macht, an einem drehbaren Tragelement (27) der Schuhpresswalze befestigt zu werden, vorzugsweise auf der Außenmantelfläche des Tragelements.

2. Flexibler Pressmantel nach Anspruch 1, **dadurch gekennzeichnet, dass**
die Innenmantelfläche des die zusätzliche Verstärkung aufweisenden Pressmantel-Endbereiches (E) zylindrisch ist.

3. Flexibler Pressmantel nach Anspruch 1, **dadurch gekennzeichnet, dass**
die Innenmantelfläche des die zusätzliche Verstärkung aufweisenden Pressmantel-Endbereiches konisch ist, mit in Richtung nach außen zunehmendem oder abnehmendem Innendurchmesser.

4. Flexibler Pressmantel nach einem der Ansprüche 1 bis 3, **dadurch gekennzeichnet, dass**
die zusätzliche Armierung Umfangsfäden (34; 38) aufweist, die von außen auf die herkömmliche Armierung aufgewickelt sind.

5. Flexibler Pressmantel nach einem der Ansprüche 1 bis 4, **dadurch gekennzeichnet, dass**
die zusätzliche Armierung Umfangsfäden (36) aufweist, die von innen her an die herkömmliche Armierung (32, 35) angewickelt sind.

6. Flexibler Pressmantel nach einem der Ansprüche 1 bis 5, **dadurch gekennzeichnet, dass**
die zusätzliche Verstärkung, vorzugsweise in nur einem der beiden Endbereiche des Pressmantels (13), einen verdickten Wulst (30A) umfasst, dessen Innendurchmesser kleiner ist als der Innendurchmesser des übrigen Pressmantels.

7. Flexibler Pressmantel nach Anspruch 6, **dadurch gekennzeichnet, dass**
in dem Wulst (30A) eine zusätzliche Armierung vorgesehen ist, z.B. achsparallele Längsfäden (39) und darauf aufgewickelte Umfangsfäden (39') oder ein Gewebe.

8. Flexibler Pressmantel nach einem der Ansprüche 1 bis 5, **dadurch gekennzeichnet, dass**
die zusätzliche Verstärkung aus zusätzlichen Umfangsfäden (32') gebildet ist, die eine Fortsetzung der herkömmlichen Umfangsfäden (32) bilden, z.B. mit erhöhter Wickeldichte und/oder erhöhter Fadendicke.

9. Flexibler Pressmantel nach einem der Ansprüche 1 bis 3, **dadurch gekennzeichnet, dass**
die zusätzliche Armierung wenigstens ein Band, z.B. Gewebeband aufweist.

10. Flexibler Pressmantel nach einem der Ansprüche 1 bis 9, **dadurch gekennzeichnet, dass**
der die zusätzliche Verstärkung aufweisende Endbereich (E) eine größere Dicke (d) aufweist als der benachbarte Pressmantel-Bereich.

11. Flexibler Pressmantel nach einem der Ansprüche 1 bis 3, **dadurch gekennzeichnet, dass**
die zusätzliche Verstärkung einen aus einem Kunststoff oder einem Metall vorgefertigten Verstärkungsring (51; 51A) aufweist.

12. Flexibler Pressmantel nach Anspruch 11, **dadurch gekennzeichnet, dass** - im Querschnitt durch den Verstärkungsring gesehen - zumindest ein Teil des Verstärkungsringes (51, 51A) in den Pressmantel eingegossen ist.

13. Flexibler Pressmantel (10) der für eine - zum Entwässern oder Glätten einer laufenden Faserstoffbahn dienende - Schuhpresswalze bestimmt ist und der eine Kunststoffschicht (30) und als Verstärkung eine darin eingebettete, ein Gewebe (37) oder ein Gelege umfassende "herkömmliche" Armierung (31, 32) aufweist, wobei das Gelege achsparallele Längsfäden (31) und Umfangsfäden (32) umfasst, **dadurch gekennzeichnet, dass**
der Pressmantel (10) zumindest in wenigstens einem seiner beiden Endbereiche (E) eine zusätzliche Verstärkung, einen aus einem Kunststoff oder einem Metall vorgefertigten Verstärkungsring (51; 51A; 61; 71, 72) umfassend, aufweist, die den Pressmantel dazu geeignet macht, an einem drehbaren Tragelement (27) der Schuhpresswalze befestigt zu werden, vorzugsweise auf der Außenmantelfläche des Tragelements, wobei - im Querschnitt durch den Verstärkungsring gesehen - zumindest ein Teil des Verstärkungsringes in den Pressmantel eingegossen ist.

14. Flexibler Pressmantel nach Anspruch 13, **dadurch gekennzeichnet, dass**
der Verstärkungsring mit Hilfe von Armierungsfäden (56; 64, 66; 74, 76) im Pressmantel verankert ist.

15. Flexibler Pressmantel nach Anspruch 13 oder 14, **dadurch gekennzeichnet, dass** das Eingießen des Verstärkungsringes (51, 51A) nach dem Gießen der herkömmlichen Kunststoffschicht erfolgt.

16. Flexibler Pressmantel nach Anspruch 13 oder 14, **dadurch gekennzeichnet, dass**
das Eingießen des Verstärkungsringes (61; 71, 72) gleichzeitig mit dem Gießen der herkömmlichen Kunststoffsicht erfolgt.

17. Flexibler Pressmantel nach einem der Ansprüche 13 bis 16, **dadurch gekennzeichnet, dass**
der Verstärkungsring einen Flansch (67 oder 68 bzw. 71a, 72a) aufweist zum Befestigen des Pressmantels an einem drehbaren Tragelement (79, 80) der Schuhpresswalze.

18. Schuhpresswalze, die einen gemäß einem der Ansprüche 1 bis 17 ausgebildeten flexiblen Pressmantel umfasst und die an jedem Walzenende eine drehbare Manteltragscheibe (20) aufweist, die auf einem stationären Tragkörper gelagert ist, **gekennzeichnet durch** die folgenden Merkmale:
a) wenigstens eine der Manteltragscheiben (20) umfasst einen Klemmring (24 oder 24A), der auf einer Außenumfangsfläche der Manteltragscheibe axial verschiebbar ist;
b) der Klemmring hat eine konische Außenfläche, die in eine konische Innenfläche eines spreizbaren Ringes (27 oder 27A) eingreift;
c) der spreizbare Ring ruht in der Mantelinnenfläche des die zusätzliche Verstärkung aufweisenden Pressmantel-Endbereiches (E);
d) die Anordnung ist frei von der Pressmantel-Außenumfangsfläche zugeordneten Befestigungselementen.

19. Schuhpresswalze nach Anspruch 18, **dadurch gekennzeichnet, dass**
der Klemmring (24A) mittels Schrauben (28) axial verschiebbar ist.

20. Schuhpresswalze nach Anspruch 18, **dadurch gekennzeichnet, dass**
der Klemmring (24), wie an sich bekannt, mittels eines hydraulischen Druckraumes (25) axial verschiebbar ist.

21. Schuhpresswalze nach einem der Ansprüche 18 bis 20, **dadurch gekennzeichnet, dass**
der Spreizring (27A) einen Bund (27B) aufweist zum axialen Fixieren des Pressmantels.

22. Schuhpresswalze nach dem Oberbegriff des Anspruches 18, **dadurch gekennzeichnet, dass**
an wenigstens einem der Walzenenden zur Verbindung des Pressmantels (10B; 10C) mit der Manteltragscheibe (20B; 20') ein Montagering (40, 40') vorgesehen ist, der außerhalb der Presswalze in das eine zusätzliche Verstärkung aufweisende Preßmantelende einsetzbar und danach-zusammen mit dem Pressmantel an der Manteltragscheibe befestigbar ist.

23. Schuhpresswalze nach Anspruch 22, **dadurch gekennzeichnet, dass**
der genannte Montagering (40, 40') eine konische Außenmantelfläche aufweist, passend zu einer konischen Innenmantelfläche des die zusätzliche Verstärkung aufweisenden Pressmantel-Endbereiches.

24. Schuhpresswalze nach Anspruch 22, **dadurch gekennzeichnet, dass**
der Montagering eine im wesentlichen zylindrische Außenmantelfläche aufweist.

25. Schuhpresswalze nach einem der Ansprüche 22 bis 24, **dadurch gekennzeichnet, dass**
der Montagering (40') in einen nach außen konisch verjüngten Endbereich des Pressmantels einsetzbar ist.

26. Schuhpresswalze nach einem der Ansprüche 22 bis 25, **dadurch gekennzeichnet, dass**
der Montagering (40, 40') einen Bund aufweist zum axialen Fixieren des Pressmantels.

## Claims

1. Flexible press cover (10), which is intended for a shoe press roll - used for dewatering or calendering a moving fibrous web - and which has a plastic layer (30) and, as a strengthening means, a "conventional" reinforcement (31, 32) embedded therein, comprising a woven fabric (37) or a "laid fabric", the laid fabric comprising axially parallel longitudinal filaments (31) and circumferential filaments (32), **characterized in that**, at least in one of its two end regions (E), the press cover (10) has an additional strengthening means comprising an additional reinforcement (34, 36, 38, 39'), embedded in the plastic layer, which makes the press cover suitable to be fixed to a rotatable supporting element (27) of the shoe press roll, preferably on the outer circumferential surface of the supporting element.

2. Flexible press cover according to Claim 1, **characterized in that** the inner circumferential surface of the press cover end region E having the additional strengthening is cylindrical.

3. Flexible press cover according to Claim 1, **characterized in that** the inner circumferential surface of the press cover end region having the additional strengthening is conical, with an internal diameter that increases or decreases in the outward direction.

4. Flexible press cover according to one of Claims 1 to 3, **characterized in that** the additional reinforcement has circumferential filaments (34; 38) which are wound onto the conventional reinforcement from the outside.

5. Flexible press cover according to one of Claims 1 to 4, **characterized in that** the additional reinforcement has circumferential filaments (36) which are wound onto the conventional reinforcement (32, 35) from the inside.

6. Flexible press cover according to one of Claims 1 to 5, **characterized in that** the additional strengthening, preferably in only one of the two end regions of the press cover (13), comprises a thickened bead (30A) whose internal diameter is smaller than the internal diameter of the remaining press cover.

7. Flexible press cover according to Claim 6, **characterized in that** an additional reinforcement is provided in the bead (30A), for example axially parallel longitudinal filaments (39) and circumferential filaments (39') wound thereon or a woven fabric.

8. Flexible press cover according to one of Claims 1 to 5, **characterized in that** the additional strengthening is formed of additional circumferential filaments (32') which form a continuation of the conventional circumferential filaments (32), for example with increased winding density and/or increased filament thickness.

9. Flexible press cover according to one of Claims 1 to 3, **characterized in that** the additional reinforcement has at least one band, for example a woven fabric band.

10. Flexible press cover according to one of Claims 1 to 9, **characterized in that** the end region (E) having the additional strengthening has a greater thickness (d) than the adjacent press cover region.

11. Flexible press cover according to one of Claims 1 to 3, **characterized in that** the additional strengthening means has a strengthening ring (51; 51A) prefabricated from a plastic or a metal.

12. Flexible press cover according to Claim 11, **characterized in that**, as viewed in cross section through the strengthening ring, at least part of the strengthening ring (51, 51A) is cast into the press cover.

13. Flexible press cover (10), which is intended for a shoe press roll - used for dewatering or calendering a moving fibrous web - and which has a plastic layer (30) and, as a strengthening means, a "conventional" reinforcement (31, 32) embedded therein, comprising a woven fabric (37) or a laid fabric, the laid fabric comprising axially parallel longitudinal filaments (31) and circumferential filaments (32), **characterized in that**, at least in at least one of its two end regions (E), the press cover (10) has an additional strengthening means, comprising a strengthening ring (51; 51A; 61; 71, 72) prefabricated from a plastic or a metal, which makes the press cover suitable to be fixed to a rotatable supporting element (27) of the shoe press roll, preferably on the outer circumferential surface of the supporting element, wherein, as viewed in cross section through the strengthening ring, at least part of the strengthening ring is cast into the press cover.

14. Flexible press cover according to Claim 13, **characterized in that** the strengthening ring is anchored in the press cover with the aid of reinforcing filaments (56; 64, 66; 74, 76).

15. Flexible press cover according to Claim 13 or 14, **characterized in that** the strengthening ring (51, 51A) is cast in following the casting of the conventional plastic layer.

16. Flexible press cover according to Claim 13 or 14, **characterized in that** the strengthening ring (61; 71, 72) is cast in at the same time as the conventional plastic layer is cast.

17. Flexible press cover according to one of Claims 13 to 16, **characterized in that** the strengthening ring has a flange (67 or 68 or, respectively, 71a, 72a) for fixing the press cover to a rotatable supporting element (79, 80) belonging to the shoe press roll.

18. Shoe press roll, which comprises a flexible press cover constructed in accordance with one of Claims 1 to 17 and which, at each end of the roll, has a rotatable cover carrying disc (20) which is mounted on a stationary supporting element, **characterized by** the following features:
a) at least one of the cover carrying discs (20) comprises a clamping ring (24 or 24A) which can be displaced axially on an outer circumferential surface of the cover carrying disc;
b) the clamping ring has a conical outer surface which engages in a conical inner surface of a ring (27 or 27A) that can be spread;
c) the ring that can be spread rests in the cover inner surface of the press cover end region (E) having the additional strengthening;
d) the arrangement is free of fixing elements associated with the press cover outer circumferential surface.

19. Shoe press roll according to Claim 18, **characterized in that** the clamping ring (24A) can be displaced axially by means of screws (28).

20. Shoe press roll according to Claim 18, **characterized in that** the clamping ring (24) can be displaced axially by means of a hydraulic pressure chamber (25), as known per se.

21. Shoe press roll according to one of Claims 18 to 20, **characterized in that** the spreader ring (27A) has a collar (27B) for the axial fixing of the press cover (figure 4).

22. Shoe press roll according to the preamble of Claim 18, **characterized in that**, at at least one of the ends of the roll, in order to connect the press cover (10B; 10C) to the cover carrying disc (20B; 20'), a mounting ring (40, 40') is provided which, outside the press roll, can be inserted into the press cover end having additional strengthening and, after that - together with the press cover - can be fixed to the cover carrying disc.

23. Shoe press roll according to Claim 22, **characterized in that** the aforementioned mounting ring (40, 40') has a conical outer circumferential surface matching a conical inner circumferential surface of the press cover end region having the additional strengthening.

24. Shoe press roll according to Claim 22, **characterized in that** the mounting ring has a substantially cylindrical outer circumferential surface.

25. Shoe press roll according to one of Claims 22 to 24, **characterized in that** the mounting ring (40') can be inserted into an end region of the press cover which is tapered conically outward.

26. Shoe press roll according to one of Claims 22 to 25, **characterized in that** the mounting ring (40, 40') has a collar for the axial fixing of the press cover.

## Revendications

1. Enveloppe flexible de pressage (10) destinée à un cylindre de pressage à sabot qui sert à essorer ou lisser une nappe de substance fibreuse en déplacement, et qui présente une couche de matière synthétique (30) dans laquelle une armature "classique" (31, 32) qui comprend un tissu (37) ou une "couverture" est incorporée pour servir de renfort, la couverture comprenant des fils longitudinaux (31) parallèles à l'axe et des fils périphériques (32), **caractérisée en ce que** dans au moins une de ses deux zones d'extrémité (E), l'enveloppe de pressage (10) présente un renfort qui comprend une armature supplémentaire (34, 36, 38, 39') incorporée dans la couche de matière synthétique et qui permet de fixer l'enveloppe de pressage sur un élément rotatif de support (27) du cylindre de pressage à sabot et de préférence sur la surface de l'enveloppe extérieure de l'élément de support.

2. Enveloppe flexible de pressage selon la revendication 1, **caractérisée en ce que** la surface d'enveloppe intérieure de la zone d'extrémité (E) de l'enveloppe de pressage qui présente le renfort supplémentaire est cylindrique.

3. Enveloppe flexible de pressage selon la revendication 1, **caractérisée en ce que** la surface d'enveloppe intérieure de la zone d'extrémité de l'enveloppe de pressage qui présente le renfort supplémentaire est conique, son diamètre intérieur augmentant ou diminuant en direction de l'extérieur.

4. Enveloppe flexible de pressage selon l'une des revendications 1 à 3, **caractérisée en ce que** l'armature supplémentaire présente des fils périphériques (34; 38) qui sont enroulés par l'extérieur sur l'armature classique.

5. Enveloppe flexible de pressage selon l'une des revendications 1 à 4, **caractérisée en ce que** l'armature supplémentaire présente des fils périphériques (36) qui sont enroulés par l'intérieur sur l'armature classique (32, 35).

6. Enveloppe flexible de pressage selon l'une des revendications 1 à 5, **caractérisée en ce que** de préférence dans une seule des deux zones d'extrémité de l'enveloppe de pressage (13), le renfort supplémentaire comprend un bourrelet épaissi (30A) dont le diamètre intérieur est plus petit que le diamètre intérieur du reste de l'enveloppe de pressage.

7. Enveloppe flexible de pressage selon al revendication 6, **caractérisée en ce qu'**une armature supplémentaire, par exemple constituée de fils longitudinaux (39) parallèles à l'axe et de fils périphériques (39') enroulés sur ceux-ci, ou d'un tissu, est prévue dans le bourrelet (30A).

8. Enveloppe flexible de pressage selon l'une des revendications 1 à 5, **caractérisée en ce que** le renfort supplémentaire est formé de fils périphériques supplémentaires (32') qui forment un renforcement des fils périphériques (32) classiques, par exemple par une plus haute densité d'enroulement et/ou une plus forte épaisseur de fil.

9. Enveloppe flexible de pressage selon l'une des revendications 1 à 3, **caractérisée en ce que** l'armature supplémentaire présente au moins une bande, par exemple une bande tissée.

10. Enveloppe flexible de pressage selon l'une des revendications 1 à 9, **caractérisée en ce que** la zone d'extrémité (E) qui présente le renfort supplémentaire a une épaisseur plus grande que la partie voisine de l'enveloppe de pressage.

11. Enveloppe flexible de pressage selon l'une des revendications 1 à 3, **caractérisée en ce que** le renfort supplémentaire présente un anneau de renfort (51; 51A) préfabriqué en matière synthétique ou en métal.

12. Enveloppe flexible de pressage selon la revendication 11, **caractérisée en ce qu'**en coupe à travers l'anneau de renfort, au moins une partie de l'anneau de renfort (51, 51A) est coulée dans l'enveloppe de pressage.

13. Enveloppe flexible de pressage (10) destinée à un cylindre de pressage à sabot qui sert à essorer ou lisser une nappe de substance fibreuse en déplacement, et qui présente une couche de matière synthétique (30) dans laquelle une armature "classique" (31, 32) qui comprend un tissu (37) ou une "couverture" est incorporée pour servir de renfort, la couverture comprenant des fils longitudinaux (31) parallèles à l'axe et des fils périphériques (32), **caractérisée en ce qu'**au moins dans une de ses deux zones d'extrémité (E), l'enveloppe de pressage (10) présente un renfort supplémentaire qui comprend un anneau de renfort (51; 51A; 61; 71, 72) préfabriqué en matière synthétique ou en métal et qui permet de fixer l'enveloppe de pressage sur un élément rotatif de support (27) du cylindre de pressage à sabot, de préférence sur la surface d'enveloppe extérieure de l'élément de support, tandis que dans une coupe transversale à travers l'anneau de renfort, au moins une partie de l'anneau de renfort est coulée dans l'enveloppe de pressage.

14. Enveloppe flexible de pressage selon la revendication 13, **caractérisée en ce que** l'anneau de renfort est ancré dans l'enveloppe de pressage à l'aide de fils d'armature (56; 64, 66; 74, 76).

15. Enveloppe flexible de pressage selon les revendications 13 ou 14, **caractérisée en ce que** la coulée de l'anneau de renfort (51, 51A) s'effectue après la coulée de la couche classique de matière synthétique.

16. Enveloppe flexible de pressage selon les revendications 13 ou 14, **caractérisée en ce que** la coulée de l'anneau de renfort (61; 71, 72) s'effectue en même temps que la coulée de la couche classique de matière synthétique.

17. Enveloppe flexible de pressage selon l'une des revendications 13 à 16, **caractérisée en ce que** l'anneau de renfort présente une bride (67 ou 68 ou 71a, 72a) qui fixe l'enveloppe de pressage sur un élément rotatif de support (79, 80) du cylindre de pressage à sabot.

18. Cylindre de pressage à sabot qui comprend une enveloppe flexible de pressage configurée selon l'une des revendications 1 à 17 et qui présente à chaque extrémité du cylindre un disque rotatif (20) de support d'enveloppe qui est monté sur un corps de support stationnaire, et **caractérisé par** les caractéristiques suivantes :
a) au moins l'un des disques (20) de support d'enveloppe comprend une bague de serrage (24 ou 24A) qui peut être déplacée axialement sur la surface périphérique extérieure du disque de support d'enveloppe;
b) la bague de serrage présente une surface extérieure conique qui s'engage dans une surface intérieure conique d'un anneau expansible (27 ou 27A);
c) l'anneau expansible repose sur la surface intérieure d'enveloppe de la zone d'extrémité (E) de l'enveloppe de pressage qui présente le renfort supplémentaire et
d) l'agencement ne présente pas d'éléments de fixation associés à la surface périphérique extérieure de l'enveloppe de pressage.

19. Cylindre de pressage à sabot selon la revendication 18, **caractérisé en ce que** la bague de serrage (24A) peut être déplacée axialement au moyen de vis (28).

20. Cylindre de pressage à sabot selon la revendication 18, **caractérisé en ce que** la bague de serrage (24) peut être déplacée axialement de manière connue en soi au moyen d'une chambre hydraulique (25) sous pression.

21. Cylindre de pressage à sabot selon l'une des revendications 18 à 20, **caractérisé en ce que** l'anneau expansible (27A) présente un collet (27B) qui fixe axialement l'enveloppe de pressage.

22. Cylindre de pressage à sabot selon le préambule de la revendication 18, **caractérisé en ce que** sur au moins l'une des extrémités du cylindre, pour relier l'enveloppe de pressage (10B; 10C) au disque (20B; 20') de support d'enveloppe est prévu un anneau de montage (40, 40') qui peut être inséré à l'extérieur du cylindre de pressage dans l'extrémité de l'enveloppe de pressage qui présente un renfort supplémentaire et qui peut ensuite être fixé sur le disque de support d'enveloppe en même temps que l'enveloppe de pressage.

23. Cylindre de pressage à sabot selon la revendication 22, **caractérisé en ce que** ledit anneau de montage (40, 40') a une surface d'enveloppe extérieure conique adaptée à une surface d'enveloppe intérieure conique de la partie d'extrémité de l'enveloppe de pressage qui présente le renfort supplémentaire.

24. Cylindre de pressage à sabot selon la revendication 22, **caractérisé en ce que** l'anneau de montage présente une surface d'enveloppe extérieure essentiellement cylindrique.

25. Cylindre de pressage à sabot selon l'une des revendications 22 à 24, **caractérisé en ce que** l'anneau de montage (40') peut être inséré dans une zone d'extrémité de l'enveloppe de pressage qui se rétrécit coniquement vers l'extérieur.

26. Cylindre de pressage à sabot selon l'une des revendications 22 à 25, **caractérisé en ce que** l'anneau de montage (40, 40') présente un collet qui fixe axialement l'enveloppe de pressage.
